# EUROPÄISCHE PATENTSCHRIFT

(11) **EP 2 638 553 B1**
(45) Veröffentlichungstag und Bekanntmachung des Hinweises auf die Patenterteilung: **30.09.2015**
(21) Anmeldenummer: 11776703.8
(22) Anmeldetag: 22.10.2011
(51) Int. Cl.: H01H 9/00, H01F 29/04

(54) **STUFENSCHALTER**
TAP CHANGER
SÉLECTEUR DE PRISES

(30) Priorität: 09.11.2010 DE 102010050882
(43) Veröffentlichungstag der Anmeldung: 18.09.2013
(73) Patentinhaber: Maschinenfabrik Reinhausen GmbH, 93059 Regensburg (DE)
(72) Erfinder: HAMMER, Christian, 93059 Regensburg (DE); WREDE, Silke, 93197 Zeitlarn (DE)
(86) Internationale Anmeldenummer: PCT/EP2011/005337
(87) Internationale Veröffentlichungsnummer: WO 2012/062408

(56) Entgegenhaltungen:
- DE-B1- 2 348 091
- DE-B3-102004 046 926
- US-A- 3 467 800
- US-A- 4 384 247
- US-A1- 2008 257 703

## Beschreibung

Die Erfindung betrifft einen Stufenschalter zur unterbrechungslosen Umschaltung zwischen Wicklungsanzapfungen eines Stufentransformators gemäß dem Oberbegriff des ersten Patentanspruches.

Aus der DE 20 21 575 ist ein Stufenschalter bekannt, der insgesamt vier Vakuumschaltröhren pro Phase aufweist. In jedem der beiden Lastzweige sind jeweils eine Vakuumschaltröhre als Hauptkontakt und jeweils eine weitere Vakuumschaltröhre, in Reihenschaltung mit einem Überschaltwiderstand, als Widerstandskontakt vorgesehen. Bei einer unterbrechungslosen Lastumschaltung von der bisherigen Wicklungsanzapfung n auf eine neue, vorgewählte Wicklungsanzapfung n+1 wird zunächst der Hauptkontakt der abschaltenden Seite geöffnet, darauf schließt der Widerstandskontakt der übernehmenden Seite, so dass zwischen den beiden Stufen n und n+1 ein durch die Überschaltwiderstände begrenzter Ausgleichsstrom fließt. Nachdem der bisher geschlossene Widerstandskontakt der abschaltenden Seite geöffnet hat, schließt dann der Hauptkontakt der übernehmenden Seite, so dass der gesamte Laststrom von der neuen Wicklungsanzapfung n+1 zur Lastableitung führt; die Umschaltung ist beendet.

Bei diesem bekannten Stufenschalter führt die Vakuumschaltröhre des eingeschalteten Lastzweiges den Dauerstrom im stationären Betrieb.

Derartige Stufenschalter mit zwei Lastzweigen mit jeweils zwei Vakuumschaltröhren haben sich in der Praxis bewährt. Dennoch gibt es Anwendungsfälle, bei denen ein derart hoher Dauerstrom auftreten kann, dass die Führung durch eine Vakuumschaltröhre im stationären Betrieb problematisch ist.

Es sind auch ähnliche Schaltungen mit ebenfalls vier Vakuumschaltröhren pro Phase bekannt, bei denen jedoch in jedem Lastkreis zwei Vakuumschaltröhren in Reihe geschaltet sind und zu einer dieser Vakuumschaltröhren ein Überschaltwiderstand parallel geschaltet ist. Hierbei führen die beiden in Reihe geschalteten Vakuumschaltröhren den Dauerstrom, was ebenfalls bei sehr hohen Dauerströmen Probleme bereiten kann.

Prinzipiell ist es in solchen Fällen für die verschiedensten Schaltungen bereits bekannt, parallel zu beiden Lastzweigen mechanische Dauerkontakte vorzusehen, die nach der Lastumschaltung die Führung des Dauerstroms im stationären Betrieb übernehmen und die Vakuumschaltröhren damit entlasten. Der Dauerkontakt der bisher stromführenden Seite öffnet dabei vor Beginn der eigentlichen Lastumschaltung; der Dauerkontakt der den Strom übernehmenden Seite schließt nach Abschluss der eigentlichen Lastumschaltung.

Solche mechanischen Dauerkontakte erhöhen allerdings den Platzbedarf des Stufenschalters, die Komplexität der Konstruktion und verlängern zudem die Schaltsequenz, d. h. die Zahl der nacheinander zu betätigenden Kontakte bei einer Lastumschaltung.
Dieses Problem ist nicht auf Stufenschalter mit Vakuumschaltröhren als Schaltelementen begrenzt. Gleichermaßen ergibt sich dieser Nachteil auch bei Stufenschaltern mit mechanischen Kontakten als Schaltelementen oder mit Halbleiter-Schaltern.

Ferner offenbart das Dokument DE 23 48 091 B1 einen Stufenschalter gemäß dem Oberbegriff des Anspruchs 1.

Aufgabe der Erfindung ist es demnach, einen Stufenschalter der eingangs genannten Art anzugeben, der die Führung hoher Dauerströme auch ohne zusätzliche mechanische Dauerkontakte gestattet. Diese Aufgabe wird durch einen Stufenschalter mit den Merkmalen des ersten Patentanspruches gelöst. Die Unteransprüche betreffen vorteilhafte Weiterbildungen der Erfindung. Die allgemeine erfinderische Idee besteht darin, den Dauerstrom auf alle als Hauptkontakt wirkende Schaltelemente beider Lastzweige aufzuteilen und neben dem mindestens einem Schaltelement im den Strom führenden Lastzweig auch das - ohnehin vorhandene, aber beim Stand der Technik funktionslose - mindestens eine Schaltelement im nicht den Laststrom führenden Lastzweig in die Dauerstromführung mit einzubeziehen. Damit wird die Aufgabe der Erfindung gelöst, ohne dass mehr Schaltelemente oder größer dimensionierte Schaltelemente erforderlich wären.

Die Erfindung soll nachfolgend beispielhaft an Hand von Zeichnungen noch näher erläutert werden. Es zeigen:
- Figur 1: einen erfindungsgemäßen Stufenschalter, hier mit Vakuumschaltröhren als Schaltelementen, im stationären Zustand mit Beschaltung einer Wicklungsanzapfung n der Stufenwicklung des Stufentransformators
- Figur 1a... Figur 8: verschiedene Schritte während einer Lastumschaltung auf die neue Wicklungsanzapfung n+1.

Beim erfindungsgemäßen Stufenschalter ist ein erster Lastzweig vorgesehen, in dem sich eine als Hauptkontakt wirkende Vakuumschaltröhre MSV1 sowie parallel dazu ein Überschaltwiderstand R1 sowie eine als Widerstandskontakt wirkende Vakuumschaltröhre TTV1 befinden. Der zweite Lastzweig besitzt ganz analog eine Vakuumschaltröhre MSV2 sowie parallel dazu einen weiteren Überschaltwiderstand R2 und eine Vakuumschaltröhre TTV2. Bis hierhin entspricht die Schaltung dem Stand der Technik.
Erfindungsgemäß ist im ersten Lastzweig ein erster mechanischer Umschaltkontakt MTF1 vorgesehen, durch den die nicht mit der Lastableitung L verbundene Seite der Vakuumschaltröhre

MSV1 wahlweise mit der bisherigen Anzapfung n der Stufenwicklung oder auch der neuen Wicklungsanzapfung n+1 verbindbar ist.
Erfindungsgemäß ist weiterhin im zweiten Lastzweig ein zweiter mechanischer Umschaltkontakt MTF2 vorgesehen, durch den die nicht mit der Lastableitung L verbundene Seite der Vakuumschaltröhre MSV2 ebenfalls wahlweise mit der bisherigen Anzapfung n der Stufenwicklung oder auch der neuen Wicklungsanzapfung n+1 verbindbar ist.

Im in Figur 1 dargestellten Fall würde nach dem Stand der Technik der Laststrom von der Wicklungsanzapfung n über die Vakuumschaltröhre MSV1 zur Lastableitung führen. Die Vakuumschaltröhre MSV1 würde allein den Dauerstrom führen. Durch die Schaltung der erfindungsgemäß in die beiden Lastzweige eingefügten mechanischen Umschaltkontakte MTF1 und MTF2 hingegen wird der Laststrom IL, d.h. der Dauerstrom im stationären Betrieb, auf die Vakuumschaltröhren MSV1 und MSV2 aufgeteilt; jede dieser beiden Vakuumschaltröhren muss also nur noch den halben Laststrom ½ IL als Dauerstrom führen. Die Vorteile liegen auf der Hand: Schonender Betrieb für die Vakuumschaltröhren, weniger Platzbedarf, Entfall mechanischer Dauerkontakte.

Nachfolgend soll an Hand der weiteren Figuren eine vollständige Umschaltsequenz des erfindungsgemäßen Stufenschalters von der Wicklungsanzapfung n auf die Wicklungsanzapfung n+1 gezeigt werden. Uₛₜ bezeichnet dabei die Stufenspannung zwischen den beiden Wicklungsanzapfungen. Die den Laststrom jeweils führenden Pfade sind dick dargestellt.
Figur 1a: Die Anzapfung n ist noch stationär geschaltet, wie bereits an Hand von Figur 1a erläutert.
Die Vakuumschaltröhren TTV2 und MSV2 öffnen; die Umschaltung beginnt mit diesem Schritt.
Figur 2: Die Vakuumschaltröhren TTV2 und MSV2 sind geöffnet, jetzt schaltet der mechanische Kontakt MTF2. Der Laststrom IL fließt jetzt ausschließlich über den linken Lastzweig.
Figur 3: Die Vakuumschaltröhre MSV1 hat geöffnet, der Laststrom kommutiert auf den Widerstandszweig, bestehend aus der Reihenschaltung der Vakuumröhre TTV1 und dem Widerstand R1.
Figur 4: Die Vakuumschaltröhre TTV2 im rechten Widerstandszweig ist jetzt geschlossen; es fließt ein Kreisstrom Ic.
Figur 5: Die Vakuumschaltröhre TTV1 ist jetzt geöffnet, der rechte Widerstandszweig, bestehend aus der Reihenschaltung der Vakuumschaltröhre TTV2 und dem Widerstand R2, übernimmt den Laststrom vollständig.
Figur 6: Die Vakuumschaltröhre MSV2 schließt und übernimmt die Stromführung, gleichzeitig wird der mechanische Umschaltkontakt MTF1 betätigt.
Figur 7: Die Vakuumschaltröhren und MSV1 und TTV1 des linken Lastzweiges schließen.
Figur 8: Der neue stationäre Endzustand ist erreicht; die Umschaltung ist beendet. Der Laststrom IL von der Wicklungsanzapfung n+1 verteilt sich über die beiden Vakuumschaltröhren MSV1 und MSV2, die jeweils den halben Laststrom ½ IL führen, hin zur Lastableitung L.

Besonders vorteilhaft sind die mechanischen Kontakte (MTF1, MTF2) identisch aufgebaut und/oder zu einer einzigen Baugruppe zusammengefasst.

Die Erfindung ist nicht auf die Benutzung von Vakuumschaltröhren als Schaltelemente beschränkt.
Im Rahmen der Erfindung sind auch Stufenschalter mit mechanischen Kontakten oder Halbleiterschaltern als Schaltelementen möglich; die Vorteile der Erfindung gelten für derartige Stufenschalter ebenso.

## Patentansprüche

1. Stufenschalter zur unterbrechungslosen Umschaltung zwischen zwei Wicklungsanzapfungen (n, n+1) eines Stufentransformators,
wobei zwei Lastzweige vorgesehen sind, wobei der erste Lastzweig mindestens ein als Hauptkontakt wirkendes erstes Schaltelement (MSV1) und parallel zu diesem eine Reihenschaltung aus einem Überschaltwiderstand (R1) sowie einem als Widerstandskontakt wirkenden zweiten Schaltelement (TTV1) aufweist,
wobei der zweite Lastzweig mindestens ein als Hauptkontakt wirkendes drittes Schaltelement (MSV2) und parallel zu diesem eine Reihenschaltung aus einem weiteren Überschaltwiderstand (R2) sowie einem als Widerstandskontakt wirkenden vierten Schaltelement (TTV2) aufweist und wobei erster und zweiter Lastzweig an jeweils einer Seite mit einer gemeinsamen Lastableitung (L) verbunden sind,
**dadurch gekennzeichnet,**
**dass** im stationären Betrieb der erste Lastzweig mit der ersten Wicklungsanzapfung (n) und der zweite Lastzweig mit der zweiten Wicklungsanzapfung (n+1) elektrisch verbunden ist,
**dass** im ersten Lastzweig zusätzlich ein erster mechanischer Umschaltkontakt (MTF1) vorgesehen ist, durch den die nicht mit der Lastableitung (L) verbundene Seite der Parallelschaltung des ersten Lastzweiges (MSV1, R1, TTV1) wahlweise mit der ersten Wicklungsanzapfung (n) oder der zweiten Wicklungsanzapfung (n+1) verbindbar ist,
und **dass** im zweiten Lastzweig zusätzlich ein zweiter mechanischer Umschaltkontakt (MTF2) vorgesehen ist, durch den die nicht mit der Lastableitung (L) verbundene Seite der Parallelschaltung des zweiten Lastzweiges (MSV2, R2, TTV2) ebenfalls wahlweise mit der ersten Wicklungsanzapfung (n) oder der zweiten Wicklungsanzapfung (n+1) verbindbar ist, derart,
**dass** sich im stationären Betrieb der Laststrom (IL) jeweils hälftig mittels der mechanischen Umschaltkontakte (MTF1, MTF2) auf die als Hauptkontakte wirkenden Schaltelemente (MSV1 und MSV2) aufteilt.

2. Stufenschalter nach Anspruch 1,
**dadurch gekennzeichnet,**
**dass** die mechanischen Kontakte (MTF1, MTF2) identisch aufgebaut sind.

3. Stufenschalter nach Anspruch 1 oder 2,
**dadurch gekennzeichnet,**
**dass** die mechanischen Kontakte (MTF1, MTF2) zu einer Baugruppe vereinigt sind.

4. Stufenschalter nach Anspruch 1 oder 2 oder 3,
**dadurch gekennzeichnet,**
**dass** als Schaltelemente (MSV1, MSV2) Vakuumschaltröhren verwendet sind.

5. Stufenschalter nach Anspruch 1 oder 2 oder 3,
**dadurch gekennzeichnet,**
**dass** als Schaltelemente (MSV1, MSV2) mechanische Kontakte verwendet sind.

6. Stufenschalter nach Anspruch 1 oder 2 oder 3,
**dadurch gekennzeichnet,**
**dass** als Schaltelemente (MSV1, MSV2) elektrische Halbleiterschalter, beispielsweise Thyristoren oder IGBT's, verwendet sind.

## Claims

1. Tap changer for uninterrupted changeover between two winding taps (n, n+1) of a tapped transformer,
wherein two load branches are provided in such a form that one load branch is electrically connected with the first winding tap (n) and the other load branch with the second winding tap (n+1),
wherein the first load branch has at least one first switching element (MSV1) acting as a main contact and parallel thereto a series connection of a switch-over resistance (R1) as well as a second switching element (TTV1) acting as a resistance contact,
wherein the second load branch has at least one third switching element (MSV2) acting as a main contact and parallel thereto a series connection of a further switch-over resistance (R2) as well as a fourth switching element (TTV2) acting as a resistance contact and wherein the first and second load branches are connected each at one side by a common load diverter (L),
**characterised in that**
additionally provided in the first load branch is a first mechanical switch-over contact (MTF1) by which the side, which is not connected with the load diverter (L), of the parallel connection of the first load branch (MSV1, R1, TTV1) is selectably connectible with the first winding tap (n) or the second winding tap (n+1) and
additionally provided in the second load branch is a second mechanical switch-over contact (MTF2) by which the side, which is not connected with the load diverter (L), of the parallel connection of the second load branch (MSV2, R2, TTV2) is similarly selectably connectible with the first winding tap (n) or the second winding tap (n+1).

2. Tap changer according to claim 1, **characterised in that** the mechanical contacts (MTF1, MTF2) are of identical construction.

3. Tap changer according to claim 1 or 2, **characterised in that** the mechanical contacts (MTF1, MTF2) are combined to form a subassembly.

4. Tap changer according to claim 1, 2 or 3, **characterised in that** vacuum switching tubes are used as the switching elements (MSV1, MSV2).

5. Tap changer according to claim 1, 2 or 3, **characterised in that** mechanical contacts are used as the switching elements (MSV1, MSV2).

6. Tap changer according to claim 1, 2 or 3, **characterised in that** electrical semiconductor switches, particularly thyristors or IGBTs, are used as the switching elements (MSV1, MSV2).

## Revendications

1. Sélecteur de prises pour une commutation sans coupure entre deux prises d'enroulement (n, n+1) d'un transformateur de réglage,
- comportant deux branches de charge, la première branche de charge ayant un premier élément de commutation (MSV1) fonctionnant comme contact principal et en parallèle à celui-ci, un branchement en série formé d'une résistance de passage (R1) et d'un second élément de commutation (TTV1) fonctionnant comme contact de résistance,
- la seconde branche de charge ayant au moins un troisième élément de commutation (MSV2) fonctionnant comme contact principal et en parallèle à celui-ci, un branchement en série, formé d'une autre résistance de passage (R2) et d'un quatrième élément de commutation (TTV2) fonctionnant comme contact de résis-tance, et
- la première et la seconde branche de charge étant reliées par un côté respectif à une ligne commune de sortie de charge (L),
**caractérisé en ce que**
en mode stationnaire, la première branche de charge est reliée électriquement à la première prise d'enroulement (n) et la seconde branche de charge est reliée électriquement à la seconde prise d'enroulement (n+1),
- la première branche de charge a en plus, un premier contact mé-canique de commutation (MTF1) qui relie sélectivement le côté du montage en parallèle de la première branche de charge (MSV1, R1, TTV1) à la ligne de sortie de charge (L), à la première prise d'enroulement (n) ou à la seconde prise d'enroulement (n+1), et
- la seconde branche de charge a en plus, un second contact mé-canique de commutation (MTF2) qui relie également le côté du montage en parallèle de la seconde branche de charge (MSV2, R2, TTV2) non relié à la ligne de sortie de charge (L), également sélectivement à la première prise d'enroulement (n) ou à la seconde prise d'enroulement (n+1) de façon que,
- en mode stationnaire, le courant de charge (IL) est réparti chaque fois pour moitié par les contacts mécaniques de commutation (MTF1, MTF2) sur les éléments de commutation (MSV1 et MSV2) fonctionnant comme des contacts principaux.

2. Sélecteur de prise selon la revendication 1,
**caractérisé en ce que**
les contacts mécaniques (MTF1, MTF2) sont de construction identique.

3. Sélecteur de prise selon la revendication 1 ou 2,
**caractérisé en ce que**
les contacts mécaniques (MFT1, MFT2) sont réunis en un module.

4. Sélecteur de prise selon l'une des revendications 1 ou 2 ou 3,
**caractérisé en ce que**
les éléments de commutation (MSV1, MSV2) utilisent des tubes de commutation sous vide.

5. Sélecteur de prise selon les revendications 1 ou 2 ou 3,
**caractérisé en ce que**
les éléments de commutation (MSV1, MSV2) sont des contacts méca-niques.

6. Sélecteur de prise selon les revendications 1 ou 2 ou 3,
**caractérisé en ce que**
les éléments de commutation (MSV1, MSV2) sont des commutateurs semi-conducteurs par exemple des thyristors ou des composants IGBT.
